# EUROPÄISCHE PATENTANMELDUNG

(11) **EP 4 596 954 A1**
(43) Veröffentlichungstag der Anmeldung: **06.08.2025**
(21) Anmeldenummer: 24219245.8
(22) Anmeldetag: 11.12.2024
(51) Int. Cl.: F17C 13/02

(54) **TRANSPORTABLER GASBEHÄLTER MIT ELEKTRONISCHEN FUNKTIONSKOMPONENTEN**

(30) Priorität: 02.02.2024 DE 102024103046
(71) Anmelder: Messer SE & Co. KGaA, 65812 Bad Soden (DE)
(72) Erfinder: Dierckx, Marc, 24939 Flensburg (DE)
(74) Vertreter: Münzel, Joachim R.

(57) **Zusammenfassung**

Ein Gasbehälter, der mit einem Entnahmeanschluss (15), mit wenigstens einer elektronischen Funktionskomponente (16, 17, 18) und mit einer elektrischen Versorgungseinheit (20) zum Versorgen der wenigstens einen elektronischen Funktionskomponente (16, 17, 18) mit elektrischem Strom ausgerüstet ist, ist erfindungsgemäß dadurch gekennzeichnet, dass die elektrische Versorgungseinheit (20) des Gasbehälters (1) mit einer wiederaufladbaren Batterie (26) und mit induktiven oder kapazitiven Kopplungselementen (27, 28) zum drahtlosen Laden der Batterie (26) ausgerüstet ist. Die elektrische Versorgungseinheit wird mit einer entsprechenden induktiven oder kapazitiven Ladeinheit (30) zusammen, die bevorzugt in einem Füllwerk zum Füllen des Gasbehälters angeordnet ist.

## Beschreibung

Die Erfindung betrifft einen Gasbehälter, insbesondere einen Druckgasbehälter, der mit einem Entnahmeanschluss, mit wenigstens einer elektronischen Funktionskomponente und mit einer elektrischen Versorgungseinheit zum Versorgen der wenigstens einen elektronischen Funktionskomponente mit elektrischem Strom ausgerüstet ist. Die Erfindung betrifft des Weiteren eine Ladeeinrichtung zum Laden einer der elektrischen Versorgungseinheit zugeordneten wiederaufladbaren Batterie.

Als "Gasbehälter" werden im Folgenden mobile Behälter verstanden, in denen Gase unter Druck oder tiefkalt verflüssigt gelagert werden. Derartige Gasbehälter sind insbesondere Druckgasflaschen, kombinierte Druckgasflaschen (sogenannte Druckgasflaschenbündel) oder transportable Behälter für verflüssigtes Gas (PLC-Behälter, Kryobehälter). Druckgasflaschen werden mit Füllvolumina von beispielsweise 10 und 150 Litern und zugelassenen Fülldrücken von beispielsweise zwischen 150 und 300 bar oder darüber angeboten. Bei Druckgasflaschenbündeln handelt es sich üblicherweise um Anordnungen von 4 bis 28 Druckgasflaschen mit jeweils 40 bis 150 Litern Füllvolumen, die in einem Gestell fest eingebaut und über eine Verrohrung miteinander verbunden sind. Kryobehälter im Sinne der vorliegenden Erfindung sind insbesondere vakuumisolierte Behälter aus Metall mit einem Füllvolumen zwischen 30 Litern und 350 Litern, die mit einem Fahrgestell ausgerüstet sein können. Derartige Gasbehälter werden zunehmend mit elektronischen Funktionskomponenten ausgerüstet, um die Handhabung, den Transport oder die Behälterlogistik zu verbessern. Beispielsweise bietet die Ausrüstung der Gasbehälter mit elektronischen Schaltkreisen in Verbindung mit Sensoren zur Verfolgung und Überwachung von Standort und/oder Füllstand zahlreiche Vorteile für die Lieferkette.

So wurden beispielsweise In den letzten Jahren von verschiedenen Herstellern sogenannte "integrierte Ventile" (VIPR) für Druckgasflaschen auf den Markt gebracht.

Bei integrierten Ventilen sind neben einem Absperrorgan weitere Funktionskomponenten kompakt innerhalb eines am Gasbehälter montierten Gehäuses angeordnet, wie beispielsweise Druckregler, Durchflussregler, Anzeigeeinrichtungen, ein oder mehrere Anschlüsse für die Entnahme von Gas und/oder für die Befüllung der Druckgasflasche oder Sende- und Empfangseinrichtungen zum Übermitteln von Informationen an eine räumlich entfernte Leitwarte. Beispiele für integrierte Ventile finden sich etwa in der US 8 322 569 B2, der US 6 732 996 B1, der US 8 534 312 B2, der WO 2008/052022 A2, der US 2008/0095607 A1 oder der EP 3 289 279 A1. Für den Betrieb von zumindest einem Teil dieser Funktionskomponenten wird elektrischer Strom benötigt.

Die Bereitstellung ausreichender elektrischer Energie über einen längeren Zeitraum schränkt die Funktionalität und die Lebensdauer der elektronischen Funktionskomponenten ein. Derzeit erfolgt die Stromversorgung der Funktionskomponenten überwiegend mittels nicht-wiederaufladbarer Batterien, die ebenfalls am Gasbehälter montiert sind. Aufgrund ihrer begrenzten Ladekapazität müssen diese Batterien von Zeit zu Zeit manuell ausgetauscht werden. Da der damit verbundene Arbeits- und Zeitaufwand beträchtlich ist, wird versucht, einen möglichst langen Zeitraum der Stromversorgung ohne Batterietausch bewältigen zu können. Beispielsweise wird eine Ladekapazität verlangt, die einen Batteriewechsel nur während der routinemäßigen Wartungen des Gasbehälters erforderlich macht, die üblicherweise in Intervallen von 2, 5 oder gar 10 Jahren stattfinden. Eine derart hohe Ladekapazität ist heute jedoch wirtschaftlich nur mit vergleichsweise großvolumigen Batterieeinheiten umsetzbar. Daher, und weil die Batterien für einen Austausch gut zugänglich sein müssen, nimmt die Stromversorgung ein beträchtliches Volumen ein, was bei kleinen Gasbehältern und insbesondere bei Druckgasflaschen nachteilig ist.

Es wurde auch bereits vorgeschlagen, die Gasbehälter mit wiederaufladbaren Batterien (Akkumulatoren) sowie mit Aufladeinrichtungen dafür, wie Solarzellen, Windgeneratoren o.ä. auszurüsten, wie beispielsweise in der DE 10 2008 058 995 A1 oder der EP 4 211 388 A1 beschrieben. Derartige Lösungen sind jedoch aufgrund des hohen apparativen Aufwandes und der erheblichen Wartungskosten bei Beschädigungen oder Ausfällen im laufenden Betrieb in der Regel nicht praktikabel.

Aufgabe der vorliegenden Erfindung ist daher, einen Gasbehälter mit einer oder mehreren elektronische/n Funktionskomponente/n zu schaffen, der mit einer dauerhaft zuverlässigen und wartungsarmen Stromversorgung für die elektronische/n Funktionskomponente/n ausgerüstet ist.

Gelöst ist diese Aufgabe bei einem Gasbehälter der eingangs genannten Art und Zweckbestimmung dadurch, dass die elektrische Versorgungseinheit des Gasbehälters mit einer wiederaufladbaren Batterie und mit induktiven oder kapazitiven Kopplungselementen zum drahtlosen Laden der Batterie ausgerüstet ist.

Der erfindungsgemäße Gasbehälter ist also zur Versorgung der wenigstens einen elektronischen Funktionskomponente mit einer wiederaufladbaren Batterie (Akkumulator) und mit bevorzugt induktiven Kopplungselementen ausgerüstet, die es erlauben, die Batterie im laufenden Betrieb des Gasbehälters ohne großen apparativen Aufwand drahtlos aufzuladen. Als induktive Kopplungselemente kommen beispielsweise eine Kopplungsspule und ein Gleichrichter zum Einsatz, die mit der Batterie elektrisch verbunden sind. Anstelle von induktiven Kopplungselementen sind erfindungsgemäß auch kapazitive Kopplungselemente einsetzbar, bei der die drahtlose Energieübertragung über Kondensatorplatten erfolgt. Die Batterie sowie die zugehörigen induktiven oder kapazitiven Kopplungselemente sind bevorzugt fest am Gasbehälter montiert; eine Wartungsöffnung o. dergl., die einem Bediener jederzeit den Zugang zur Batterie ermöglichen soll, um diese auszuwechseln, ist nicht erforderlich.

Da alle zum Laden der Batterie empfängerseitig notwendigen induktiven Kopplungselemente am Gasbehälter angeordnet sind, genügt zum Aufladen der Batterie eine induktive Ladeeinheit, die zur Kopplung mit den behälterseitigen Kopplungselementen geeignet ist und die zum Laden der Batterie lediglich in das Nahfeld der Kopplungsspule gebracht werden muss. Eine solche Ladeeinheit kann insbesondere in einem Füllwerk, in dem die Befüllung des Gasbehälters mit Gas erfolgt und/oder an einem kundenseitigen Gasversorgungssystem zum Versorgen eines Verbrauchers mit Gas installiert sein. Dabei sollte die Ladeeinheit jeweils so angeordnet sein, dass gleichzeitig mit der Befüllung des Gasbehälters mit Gas auch das Aufladen der Batterie, vorzugsweise automatisch, erfolgen kann. Da Gasbehälter typischerweise mehrmals im Jahr in einem Füllwerk mit Gas gefüllt werden und darüber hinaus über einen längeren Zeitraum an einem kundenseitigen Gasversorgungssystem angeschlossen sind, genügt bei der Anordnung einer Ladeeinheit im Füllwerk und/oder dem Gasversorgungssystem eine Ladekapazität der Batterie, die die Stromversorgung der elektronischen Funktionskomponente/n nur für wenige Monate oder gar nur Tage oder Wochen sicherstellen muss.

Als elektronische Funktionskomponenten können alle für den Einsatz des Gasbehälters zweckmäßige Funktionskomponenten zum Einsatz kommen, wie beispielsweise Messeinrichtungen zum Erfassen des Füllstands, des Fülldrucks oder einer Temperatur, elektronisch betriebene Druckregler, elektronische Anzeigeeinheiten, beispielsweise Anzeigeeinheiten für Druck und/oder Füllstand des Gasbehälters, Sende- und/oder Empfangseinheiten, die zur drahtlosen Kommunikation mit einer externen Leitstelle in der Lage ist und dieser beispielsweise Daten über den Standort oder den Füllstand im Gasbehälter übermittelt, und/oder eine Steuereinheit, die die Arbeit der übrigen elektronischen Funktionskomponenten integriert, steuert und/oder überwacht. Am Gasbehälter können eine oder mehrere elektronische Funktionskomponenten vorgesehen sein. Neben elektronischen Funktionskomponenten können selbstverständlich auch nicht-elektronische Funktionskomponenten am Gasbehälter vorhanden sein, wie beispielsweise Füll- oder Entnahmeanschlüsse oder analoge Anzeigeinstrumente oder manuell zu bedienende Druckregler oder Ventile.

Zweckmäßigerweise sind als elektronische Funktionskomponenten Kontrollmittel vorgesehen, mittels dessen der Ladezustand der Batterie und/oder das Bestehen einer zum Laden der Batterie hinreichenden induktiven oder kapazitiven Kopplung erfasst und angezeigt werden kann. Letzteres kann beispielsweise dadurch erfolgen, dass ein Ladestrom gemessen und mit einem vorgegebenen Mindestwert verglichen wird und das Ergebnis an einer am Gasbehälter montierten elektronischen Anzeigeeinheit visualisiert wird.

Eine vorteilhafte Ausgestaltung der Erfindung sieht vor, dass als elektronische Funktionskomponente eine Steuereinheit vorgesehen ist, die - zusätzlich zu ggf. vorhandenen weiteren Funktionen - so eingerichtet ist, dass beim Fließen eines Ladestroms, d.h. beim induktiven oder kapazitiven Koppeln der am Gasbehälter angeordneten Kopplungselemente mit einer Ladeeinheit, automatisch ein Funktionstest der elektronischen Funktionskomponenten durchgeführt wird. Die im Turnus der Befüllung durchgeführten Funktionstests lassen frühzeitig Rückschlüsse auf die Funktionsfähigkeit der elektronischen Funktionskomponenten zu, im Gegensatz zu Gasbehälter nach dem Stand der Technik, bei dem derartige Funktionstests meist nur während der routinemäßiger Wartungen durchgeführt werden, die meist nur in Intervallen von mehreren Jahren erfolgen.

Weiterhin ist die Steuereinheit zweckmäßigerweise so eingerichtet, dass beim Fließen eines Ladestroms Informationen über den Ladevorgang, wie beispielsweise der Zeitpunkt und die Menge der übertragenen Ladung, gewonnen werden, die in einer am Gasbehälter angeordneten Speichereinheit gespeichert und/oder über eine am Gasbehälter und/oder an der Ladeeinheit angeordnete Sende- und Empfangseinheit an eine zentrale Leitstelle übermittelt werden. Bevorzugt werden diese Informationen dabei zusammen mit Informationen über den Gasbehälter übermittelt, wie beispielsweise einer Behälternummer, den Standort und/oder dem Füllgas. Aus den so gesammelten Informationen lassen sich Rückschlüsse auf Häufigkeit der Befüllung, die Transportwege des Gasbehälters und andere Informationen gewinnen, die für die Behälterlogistik von Bedeutung sein können.

Als Gasbehälter kann erfindungsgemäß jeder Gasbehälter der eingangs gegebenen Definition zum Einsatz kommen, also beispielsweise ein Druckgasflaschenbündel oder ein mobiler Kryobehälter. Bevorzugt handelt es sich beim Gasbehälter jedoch um eine Druckgasflasche, die mit einem Flaschenkopf ausgerüstet ist, bei welchem der Entnahmeanschluss, die wenigstes eine elektronische Funktionskomponente und die elektrische Versorgungseinheit mitsamt der induktiven oder kapazitiven Kopplungselemente in einem Gehäuse des Flaschenkopfs integriert sind. Bevorzugt handelt es sich um eine Druckgasflasche mit integriertem Ventil (VIPR). Der Flaschenkopf dient zum einen der Aufnahme der elektronischen und nichtelektronischen Funktionskomponenten, zum anderen schützt er das Flaschenventil der Druckgasflasche und die Funktionskomponenten vor Beschädigungen im Falle einer unsachgemäßen Handhabung oder bei einem Sturz.

Der erfindungsgemäße Gasbehälter dient bevorzugt zur Speicherung von tiefkalt verflüssigten oder unter Druck stehenden technischen Gasen oder Gasgemischen, wie beispielsweise Sauerstoff, Stickstoff, Edelgase, Kohlendioxid oder Schweißgasgemische, medizinische Gase oder medizinische Gasgemische wie medizinischer Sauerstoff, medizinische Luft, N20 und dergl., oder Spezialgase oder Tauchgasgemische. Erfindungsgemäße Druckgasflaschen weisen bevorzugt ein Füllvolumen von zwischen 2 Liter bis 150 Liter und einen maximalen Fülldruck von bevorzugt zwischen 50 bar und 300 bar auf.

Eine besonders vorteilhafte Weiterbildung der Erfindung sieht eine zum Laden der Batterie eines erfindungsgemäßen Gasbehälters bestimmte und geeignete Ladeeinrichtung vor, die - abhängig von der Art der Kopplungselemente - mit einer induktiven oder kapazitiven Ladeeinheit ausgerüstet ist, wobei die Ladeeinheit bevorzugt in einem Füllwerk oder in einem kundenseitigen Gasversorgungssystem derart angeordnet ist, dass beim Anschließen des Gasbehälters mit seinem Entnahmeanschluss an eine Versorgungsleitung des Füllwerks oder an eine Entnahmeleitung des kundenseitigen Gasversorgungssystems eine induktive oder kapazitive Kopplung zwischen der Ladeeinheit und den behälterseitigen Kopplungselementen hergestellt und somit eine drahtlose Energieübertragung ermöglicht wird. Die im Füllwerk und/oder am kundenseitigen Gasversorgungssystem angeordnete Ladeeinheiten ermöglicht, ohne großen Aufwand für eine Bedienperson, ein regelmäßiges drahtloses Aufladen der Batterie des erfindungsgemäßen Gasbehälters.

Bevorzugt handelt es sich bei der in einem Füllwerk oder in einem kundenseitigen Gasversorgungssystem angeordneten Ladeeinheit um eine induktive Ladeeinheit, die eine an eine Wechselstromquelle angeschlossene, zum induktiven Koppeln mit der Kopplungsspule geeignete Ladespule aufweist und derart angeordnet ist, dass beim Anschließen des Gasbehälters an eine Versorgungsleitung des Füllwerks oder an eine Entnahmeleitung des kundenseitigen Gasversorgungssystems eine induktive Kopplung zwischen Ladespule und Kopplungsspule gestellt wird, indem die Kopplungsspule des Gasbehälters in das Nahfeld der Ladespule der Ladeeinheit gelangt.

Beispielsweise ist die induktive Ladeeinheit fest an der Versorgungsleitung des Füllwerks bzw. der Entnahmeleitung des Gasversorgungssystems montiert oder in unmittelbarer Nähe des entsprechenden Anschlusses fest installiert, sodass das Laden der Batterie automatisch gleichzeitig mit dem Befüllen bzw. Entleeren des Gasbehälters erfolgen kann. Dies wird bei einer induktiven Kopplung beispielsweise dadurch erreicht, dass die Ladeeinheit so nahe an einem bestimmungsgemäßen Aufstellort des Gasbehälters im Füllwerk oder dem Gasversorgungssystem angeordnet ist, dass beim Aufstellen und/oder dem Anschließen des Gasbehälters beide, Ladespule und Kopplungsspule, einen nur geringen Abstand von beispielsweise zwischen 1 cm und 10 cm zueinander aufweisen. Bei einer kapazitiven Kopplung treten an die Stelle von Ladespule und Kopplungsspule jeweils eine Kondensatorfläche in der Ladeeinheit und als Teil der behälterseitigen elektronischen Kopplungselemente, die beim Ladevorgang möglichst nahe zueinander gebracht werden sollten.

Der erfindungsgemäße Gasbehälter und die erfindungsgemäße Ladeeinrichtung bilden somit ein besonders vorteilhaftes System zum Versorgen der dem Gasbehälter zugeordneten elektronischen Funktionskomponente/n mit elektrischem Strom. Dieses System ermöglicht ein häufiges Aufladen der am Gasbehälter montierten Batterie mit der Folge, dass diese mit einer vergleichsweise geringen Ladekapazität und dementsprechend kleinvolumig konzipiert und überdies ohne eigene Zugangsöffnung am Gasbehälter eingebaut sein kann. Die damit verbundene Platzersparnis ist insbesondere bei Druckgasflaschen mit integriertem Ventil von hohem Vorteil.

Anhand der Zeichnung soll ein Ausführungsbeispiel der Erfindung näher erläutert werden. Die einzige Zeichnung (Fig. 1) zeigt schematisch eine erfindungsgemäße Druckgasflasche in einem Füllwerk vor der Befüllung mit Gas in einer Schnittansicht.

Bei der als Beispiel für einen erfindungsgemäßen Gasbehälter in Fig. 1 gezeigten Druckgasflasche 1 handelt es sich um einen Behälter, der zur Aufnahme eines unter Druck stehenden Gases, beispielsweise Stickstoff, Sauerstoff, ein Edelgas oder ein medizinisches Gas oder Gasgemisch bei einem Fülldruck von beispielsweise zwischen 50 bar und 300 bar bestimmt ist.

Die Druckgasflasche 1 weist in üblicher und hier nicht näher erläuterten Weise einen beispielsweise aus Metall oder einem Verbundmaterial gefertigten Flaschenkorpus 2 mit einem Füllvolumen von beispielsweise zwischen 10 Liter und 50 Liter auf. An einem Schulterabschnitt 3 des Flaschenkorpus 2 ist im Bereich einer hier nicht gezeigten Ausgangsöffnung des Flaschenkorpus 2 ein Halsring 4 angeordnet, der mit einem Außengewinde 5 und einem Innengewinde 6 ausgerüstet ist. Im Innengewinde 6 ist, beispielsweise durch Verschraubung, ein Flaschenventil 7 montiert. Beim diesem handelt es sich beispielsweise um ein Standard-Flaschenventil, wie es bei handelsüblichen Druckgasflaschen häufig zum Einsatz kommt; es weist in an sich bekannter Weise eine Ventilspindel 8 auf, durch deren Drehung ein Gasausgang 9 des Flaschenventils 7 geöffnet bzw. geschlossen wird.

Die Druckgasflasche 1 verfügt des Weiteren über einen Flaschenkopf 10, bei dem es sich beispielsweise um einen ventilintegrierten Druckregler (VIPR) oder um ein vergleichbares System handelt, das mit unten näher beschriebenen elektronischen Funktionskomponenten ausgerüstet ist. Im hier gezeigten Ausführungsbeispiel umfasst der Flaschenkopf 10 ein Gehäuse 11 in Gestalt eines im Wesentlichen zylindrisch ausgebildeten, mit Ausnahme verschiedener Zugangsöffnungen geschlossenen Ventilschutzkorbes, der zugleich der Fallsicherung dient. Das Gehäuse 11 ist mit einer Bodenplatte 12 auf das Außengewinde 5 des Halsrings 4 aufgeschraubt und stützt sich zusätzlich mit einem Kragenabschnitt 13 vom Schulterabschnitt 3 der Druckgasflasche 1 ab.

Im Innern des Gehäuses 11 sind mehrere elektronische und nicht elektronische Funktionskomponenten 15, 16, 17, 18, 19, 20 aufgenommen. Im Ausführungsbeispiel nach Fig. 1 handelt es sich dabei um einen Entnahmeanschluss 15, einen elektronisch steuerbaren Druckregler 16, eine elektronische Anzeigeeinheit 17, eine Sende- und Empfangseinheit 18, eine elektronische Steuereinheit 19 sowie eine elektrische Versorgungseinheit 20. Im Übrigen können weitere, hier nicht gezeigte Funktionskomponenten im Innern des Gehäuses 11 angeordnet sein.

Um die Betätigung des Flaschenventils 7 bei aufgesetztem Gehäuse 11 zu ermöglichen, erstreckt sich im hier gezeigten Ausführungsbeispiel durch das Gehäuse hindurch 11 ein Bedienelement 21, das die Ventilspindel 8 des Flaschenventils 7 formschlüssig umgreift und an seinem von der Ventilspindel 8 entgegengesetzten Ende mit einem Handrad 22 oder einem Griffteil ausgerüstet ist. Im Bereich des Handrads 22 sowie derjenigen Funktionskomponenten, die von außen zugänglich sein sollen, wie insbesondere der Entnahmeanschluss 15, die Anzeigeeinheit 17 oder der Druckregler 16 (falls eine manuelle Bedienbarkeit des Druckreglers 16 vorgesehen ist), ist das Gehäuse 11 jeweils mit einer Zugangsöffnung versehen. Weiterhin ist die Entnahmearmatur 9 mit einem Tragegriff 23 ausgerüstet, der dem erleichterten Transport der Druckgasflasche 1 dient und bevorzugt fest, jedoch lösbar mit dem Gehäuse 11 verbunden ist.

Der dem Entnahmeanschluss 15 vorgeschaltete Druckregler 16 ist über eine flexible Anschlussleitung 25 mit dem Gasausgang 9 des Flaschenventils 7 strömungsverbunden und ermöglicht die Abgabe von Gas aus der Druckgasflasche 1 am Entnahmeanschluss 15 bei einem vorgegebenen Druckwert. Die jeweils aktuellen Druckwerte anströmseitig und abströmseitig zum Druckregler 16 werden an hier nicht gezeigten Detektoren erfasst und von der Steuereinheit 19 der Anzeigeeinheit 17 übermittelt, wo sie abgelesen werden können, ebenso wie gegebenenfalls weitere Parameter, wie beispielsweise den Fülldruck der Druckgasflasche 1 oder das Datum der letzten Befüllung. Die Sende- und Empfangseinheit 18 übermittelt über Funk den Standort der Druckgasflasche 1 und gegebenenfalls weitere Parameter, wie beispielsweise den aktuellen Fülldruck der Druckgasflasche 1, an eine externe, hier nicht gezeigte Leitstelle. Von dieser kann die Sende- und Empfangseinheit 18 auch Steuerbefehle entgegennehmen, wie beispielsweise Befehle zur Abgabe eines Signals zur Standortbestimmung.

Die fest im Gehäuse installierte elektrische Versorgungseinheit 20 dient der Versorgung der elektronischen Funktionskomponenten 16, 17, 18, 19 mit elektrischen Strom. Sie umfasst eine wiederaufladbare Batterie (Akkumulator) 26, eine Kopplungsspule 27 und einen Gleichrichter 28. Die Ladung der Batterie 26 erfolgt drahtlos, durch induktive Energieübertragung. Die Kopplungsspule 27 dient dabei als Empfänger, der zur drahtlosen Übertragung von Energie mit einer induktiven Ladeeinheit in Gestalt eines magnetfelderzeugenden Senders zusammenwirkt.

Im Prinzip wäre es vorstellbar, eine derartige induktive Ladeeinheit zu einem beliebigen Zeitpunkt und an einem beliebigen Ort in den Nahfeldbereich der Kopplungsspule 27 zu bringen und der elektrischen Versorgungseinheit 20 im Wege der induktiven Kopplung Energie zuzuführen; im hier gezeigten Ausführungsbeispiel erfolgt die Ladung der Batterie 26 gleichzeitig mit der Befüllung der Druckgasflasche 1 mit Gas in einem Füllwerk.

Zu diesem Zweck sind in einem der Befüllung von Druckgasflaschen dienenden Füllwerk 29 (hier nur durch eine strichpunktierte Linie angedeutet) entsprechende induktive Ladeeinheiten 30 vorgesehen, die so ausgebildet sind, dass sie mit der Kopplungsspule 27 induktiv gekoppelt werden können. Im Füllwerk 29 ist, in an sich bekannter Weise, wenigstens eine mit einem hier nicht gezeigten Gastank strömungsverbundene Versorgungsleitung 31 angeordnet, die mit einem zum Verbinden mit dem Entnahmeanschluss 15 der Druckgasflasche 1 eingerichteten Kupplungsanschluss 32 ausgerüstet ist. Im Bereich des Kupplungsanschlusses 32 ist füllwerkseitig eine induktive Ladeeinheit 30 angeordnet. Die induktive Ladeeinheit 30 weist eine Ladespule 33 auf und ist über eine Stromleitung 34 mit einer Wechselstromquelle 35 elektrisch verbunden. Die induktive Ladeeinheit 30 kann dabei fest am Kopplungsanschluss 32 montiert sein, zumindest ist sie aber derart in der Nähe des Kupplungsanschlusses 32 installiert, dass beim Anschließen der Druckgasflasche 1 an die Versorgungsleitung 31, d.h. beim Verbinden des Kupplungsanschlusses 32 mit dem Entnahmeanschluss 15, zugleich eine induktive Kopplung von Ladespule 33 und Kopplungsspule 27 hergestellt werden kann. Die Ladung der Batterie 26 erfolgt, indem ein Stromfluss aus der Wechselstromquelle 35 in der Ladespule 33 ein Magnetfeld erzeugt, welches in der Kopplungsspule 27 einen Stromfluss induziert. Der in der Kopplungsspule 27 erzeugte Stromfluss dient, nach Gleichrichtung im Gleichrichter 25, als Ladestrom für die Batterie 26.

Da die Befüllung umlaufender Druckgasflaschen in der Regel in zeitlich kurzen Abständen von typischerweise einigen Wochen bis wenigen Monaten erfolgt, benötigt die Batterie 26 dementsprechend nur eine vergleichsweise geringe Ladekapazität, um im regulären Betrieb der Druckgasflasche 1 die Stromversorgung der elektronischen Funktionskomponenten 16, 17, 18, 19 ununterbrochen aufrechterhalten zu können. Sie kann daher vergleichsweise klein gebaut sein. Eine Zugangsöffnung im Gehäuse 11 zum Austauschen der Batterie durch einen Bediener ist ebenfalls nicht erforderlich.

Die induktive Ladeeinheit 30 und der Flaschenkopf 10 können mit geeigneten lösbaren Verbindungselementen ausgerüstet sein, die, nachdem sie miteinander verbunden wurden, sicherstellen, dass Ladespule 33 und Kopplungsspule 27 während des gesamten Füllvorgangs hinreichend nahe zueinander angeordnet sind, um eine drahtlose Energieübertragung zu gewährleisten. Da hierzu jedoch ein zusätzlicher Arbeitsschritt bei der Befüllung der Druckgasflasche 1 erforderlich ist, ist diese Möglichkeit weniger bevorzugt. Weiterhin kann der Flaschenkopf 10 mit hier nicht gezeigten elektronischen Kontrollmitteln ausgerüstet sein, die feststellen, ob bei der Befüllung der Druckgasflasche 1 im Füllwerk 29 zugleich auch eine zum Laden der Batterie 26 hinreichende induktive Kopplung zwischen Ladespule 33 und Kopplungsspule 27 besteht und, falls dies nicht der Fall ist, ein entsprechendes, akustisches oder optisches Warnsignal abgeben.

Alternativ zur hier gezeigten induktiven Ladeeinheit 30, die in einem Füllwerk 29 installiert ist, kann auch eine induktive Ladeeinheit an einem kundenseitigen Gasversorgungssystem angeordnet sein (hier nicht gezeigt). Der Aufbau ist in diesem Fall ähnlich wie der in Fig. 1 gezeigte, jedoch tritt an die Stelle des Füllwerks 29 das kundenseitige Gasversorgungssystem und anstelle der Versorgungsleitung 31 eine kundenseitige Entnahmeleitung, über die das dem Gasbehälter 1 entnommene Gas einem Verbraucher zugeführt wird.

Weiterhin kann anstelle der hier gezeigten induktiven Kopplung auch eine kapazitive Kopplung zum Einsatz kommen. In diesem Falle ist die Ladeeinheit nicht mit einer Ladespule, sondern beispielsweise mit einem Oszillator zum Erzeugen eines hochfrequenten Ladestroms sowie einer ersten Kondensatorfläche ausgerüstet. Die behälterseitigen Kopplungselemente verfügen dementsprechend über eine zweite, mit der ersten Kondensatorfläche kapazitiv koppelbare Kondensatorfläche und einen Gleichrichter.

### Bezugszeichenliste

- 1: Druckgasflasche
- 2: Flaschenkorpus
- 3: Schulterabschnitt
- 4: Halsringgewinde
- 5: Außengewinde
- 6: Innengewinde
- 7: Flaschenventil
- 8: Ventilspindel
- 9: Gasausgang
- 10: Flaschenkopf
- 11: Gehäuse
- 12: Bodenplatte
- 13: Kragenabschnitt
- 14: -
- 15: Entnahmeanschluss
- 16: Druckregler
- 17: Anzeigeeinheit
- 18: Sende- und Empfangseinheit
- 19: Steuereinheit
- 20: elektrische Versorgungseinheit
- 21: Bedienelement
- 22: Handrad
- 23: Tragegriff
- 24: -
- 25: Anschlussleitung
- 26: Batterie
- 27: Kopplungsspule
- 28: Gleichrichter
- 29: Füllwerk
- 30: Induktive Ladeeinheit
- 31: Versorgungsleitung
- 32: Kupplungsanschluss
- 33: Ladespule
- 34: Stromleitung
- 35: Wechselstromquelle

## Patentansprüche

1. Gasbehälter, der mit einem Entnahmeanschluss (15), mit wenigstens einer elektronischen Funktionskomponente (16, 17, 18) und mit einer elektrischen Versorgungseinheit (20) zum Versorgen der wenigstens einen elektronischen Funktionskomponente (16, 17, 18) mit elektrischem Strom ausgerüstet ist, **dadurch gekennzeichnet,**
**dass** die elektrische Versorgungseinheit (20) des Gasbehälters (1) mit einer wiederaufladbaren Batterie (26) und mit induktiven oder kapazitiven Kopplungselementen (27, 28) zum drahtlosen Laden der Batterie (26) ausgerüstet ist.

2. Gasbehälter nach Anspruch 1, **dadurch gekennzeichnet, dass** die elektrische Versorgungseinheit (20) mit induktiven Kopplungselementen ausgerüstet ist, eine Kopplungsspule (27) und einen Gleichrichter (28) umfassen.

3. Gasbehälter nach Anspruch 1 oder 2, **dadurch gekennzeichnet, dass** als elektronische Funktionskomponente/n ein Messgerät, ein Druckregler (16), eine Anzeigeeinheit (17) zum Anzeigen gemessener oder eingegebener Parameter, eine Sende- und Empfangseinheit (18) oder eine Kombination aus mehreren dieser Funktionskomponenten (16, 17, 18) vorgesehen ist/sind.

4. Gasbehälter nach einem der vorhergehenden Ansprüche, **dadurch gekennzeichnet, dass** elektronische Kontrollmittel vorgesehen sind, mittels dessen der Ladezustand der Batterie (26) und/oder das Bestehen einer zum Laden der Batterie (26) hinreichenden induktiven oder kapazitiven Kopplung erfasst und angezeigt werden kann.

5. Gasbehälter nach einem der vorhergehenden Ansprüche, **dadurch gekennzeichnet, dass** als elektronische Funktionskomponente eine Steuereinheit (19) vorgesehen ist, die so eingerichtet ist, dass beim Fließen eines Ladestroms automatisch ein Funktionstest der elektronischen Funktionskomponenten (15, 16, 17, 18, 19) durchgeführt wird.

6. Gasbehälter nach einem der vorhergehenden Ansprüche, **dadurch gekennzeichnet, dass** als elektronische Funktionskomponente eine Steuereinheit (19) vorgesehen ist, die so eingerichtet ist, dass beim Fließen eines Ladestroms automatisch Informationen über den Ladevorgang gewonnen und diese Informationen, zusammen mit Informationen über den Gasbehälter (1), über eine Sende- und Empfangseinheit (18) einer Leitstelle übermittelt werden.

7. Gasbehälter nach einem der vorhergehenden Ansprüche, **gekennzeichnet durch** die Ausbildung als eine mit einem Flaschenkopf (10) ausgerüstete Druckgasflasche (1), bei welcher der Entnahmeanschluss (15), die wenigstes eine elektronische Funktionskomponente (16, 17, 18) und die elektrische Versorgungseinheit (20) in einem Gehäuse (11) des Flaschenkopfs (10) integriert sind.

8. Ladeeinrichtung zum Laden der Batterie (23) eines Gasbehälters (1) nach einem der vorhergehenden Ansprüche, die mit einer induktiven oder kapazitiven Ladeeinheit (30) ausgerüstet ist,
**dadurch gekennzeichnet,**
**dass** die Ladeeinheit (30) in einem Füllwerk (29) oder in einem kundenseitigen Gasversorgungssystem derart angeordnet ist, dass beim Anschließen des Gasbehälters (1) mit seinem Entnahmeanschluss (15) an eine Versorgungsleitung (31) des Füllwerks oder an eine Entnahmeleitung des kundenseitigen Gasversorgungssystems eine induktive oder kapazitive Kopplung zwischen Ladeeinheit (30) und den behälterseitigen Kopplungselementen (27, 28) hergestellt wird.

9. Ladeeinrichtung nach Anspruch 8, **gekennzeichnet durch** die Ausbildung als induktive Ladeeinheit (30), die eine an eine Wechselstromquelle (35) angeschlossene, zum induktiven Koppeln mit der Kopplungsspule (27) geeignete Ladespule (33) aufweist.

10. Ladeeinrichtung nach Anspruch 8 oder 9, **dadurch gekennzeichnet, dass** die Ladeeinheit (30) fest an der Versorgungsleitung (31) des Füllwerks (29) oder der Entnahmeleitung des Gasversorgungssystems montiert ist.

11. System zum Versorgen von einem Gasbehälter (1) zugeordneten elektronischen Funktionskomponenten (16, 17, 18) mit elektrischem Strom, bestehend aus einem Gasbehälter nach einem der Ansprüche 1 bis 7 und einer Ladeeinrichtung nach einem der Ansprüche 8 bis 10.
